# EUROPÄISCHE PATENTSCHRIFT

(11) **EP 0 126 927 B1**
(45) Veröffentlichungstag und Bekanntmachung des Hinweises auf die Patenterteilung: **03.02.1988**
(21) Anmeldenummer: 84104052.0
(22) Anmeldetag: 11.04.1984
(51) Int. Cl.: B66F 9/12

(54) **Traggabel für insbesondere Hubstapler**
Supporting fork, especially for a stacker truck
Fourche de support, particulièrement pour chariot gerbeur

(30) Priorität: 20.05.1983 DE 3318388
(43) Veröffentlichungstag der Anmeldung: 05.12.1984
(73) Patentinhaber: Carl Falkenroth Söhne GmbH & Co. KG, D-58579 Schalksmühle (DE)
(72) Erfinder: Stich, Helmut, Dipl.-Ing., D-5885 Schalksmühle (DE)
(74) Vertreter: Andrejewski, Walter

(56) Entgegenhaltungen:
- DE-B- 2 049 414
- DE-U- 7 727 309
- US-A- 3 075 665
- US-A- 3 080 080

## Beschreibung

Die Erfindung betrifft eine Traggabel für insbesondere Hubstapler, mit Gabelschaft und Gabelzinken, wobei der Gabelschaft eine obere und eine untere Halteklaue mit sich gegenüberlieger den Nuten zum Über- und Untergreifen eines Gabelträgers aufweist, (siehe z. B. DE-B-2 049 414).

Ein ständiges Problem beim Einsatz von Hub- bzw. Gabelstaplern besteht in der Lärmbelästigung. Denn die auf dem Gabelträger mit ihren Halteklauen gleichsam aufgehängten Traggabeln neigen insbesondere in unbelastetem Zustand bei arbeitendem Hubgerüst oder bei Verfahren des Hubstaplers zum Klappern. Dieses Klappern resultiert im wesentlichen aus dem Bewegungsspiel zwischen Nut und Gabelträger der jeweils unteren Halteklaue, weil die Traggabeln mit den genuteten Halteklauen auf den Gabelträger aufgeschoben werden, folglich an der oberen Halteklaue gleichsam aufgehängt sind, während sich an der unteren Halteklaue zwangsläufig Bewegungsspiel einstellt. Zwar kennt man Schraubbefestigungen, um dieses Bewegungsspiel zu eliminieren und folglich ein Klappern der Traggabeln zu vermeiden, jedoch werden derartige Schraubbefestigungen nach dem Lösen zum Verstellen der Traggabeln auf dem Gabelträger erfahrungsgemäß nur selten wieder angezogen, häufig gehen sogar Schraubenteile verloren, so daß die Schraubbefestigungen alsbald funktionsuntüchtig werden. Im Ergebnis sind derartige Schraubbefestigungen kein geeignetes Lärmschutzmittel. - Hier will die Erfindung Abhilfe schaffen.

Der Erfindung liegt die Aufgabe zugrunde, eine Traggabel für insbesondere Hubstapler der eingangs beschriebenen Art derart auszurüsten, daß stets einwandfreier Lärmschutz im Einsatz auf dem Gabelträger in einfacher und funktionsgerechter Weise gewährleistet ist.

Diese Aufgabe löst die Erfindung bei einer gattungsgemäßen Traggabel dadurch, daß die obere und/oder untere Halteklaue einen gegen den Gabelträger wirksamen Stoßdämpfer aufweist. Nach einer Ausführungsform der Erfindung ist der Stoßdämpfer als Gummi- oder Kunststoffutter ausgebildet und mit diesem Gummi- oder Kunststoffutter zumindest die Nut der unteren Halteklaue ausgekleidet. - Durch diese Maßnahmen der Erfindung wird gleichsam automatisch das Bewegungsspiel zwischen der unteren Halteklaue und dem Gabelträger weitgehend reduziert, wird darüber hinaus zugleich ein Polstereffekt zwischen Halteklaue und Gabelträger derart erreicht, daß das Gummi-oder Kunststoffutter als Lärmschutzeinlage funktioniert. Folglich kann man bei Einsatz eines erfindungsgemäßen Gummi- oder Kunststoffutters durchaus noch ein geringfügiges Bewegungsspiel zwischen Halteklaue und Gabelträger in Kauf nehmen, wie es zum Verschieben der Traggabel auf dem Gabelträger erforderlich ist, ohne daß jedoch Lärmbelästigungen auftreten, weil das sonst störende Klappern zwischen Halteklaue und Gabelträger durch den Polstereffekt unterbunden wird.

Weitere Merkmale sind im folgenden aufgeführt. So kann das Gummi- oder Kunststoffutter in zumindest die Nut der unteren Halteklaue einvulkanisiert oder als Kunststoffbeschichtung aufgespritzt sein. Nach besonderer Empfehlung der Erfindung ist jedoch vorgesehen, daß das Gummi- oder Kunststoffutter als ein selbständiges U-förmiges Bauteil mit einer der Nut der Halteklaue entsprechenden Einschubnut für den Gabelträger ausgebildet ist, wobei der dem Gabelschaft zugewandte U-Schenkel hochgezogen ist und beidseitig den Gabelschaft übergreifende Abwinklungen aufweist. Auf diese Weise wird einerseits ein paßgerechtes Bauteil als Gummi-oder Kunststoffutter verwirklicht, läßt sich andererseits das Gummi- oder Kunststoffutter nach Verschleiß unschwer auswechseln. Das gilt insbesondere dann, wenn erfindungsgemäß das Gummi- oder Kunststoffutter als auswechselbares Bauteil mittels Rastsitz in die Nut der Halteklaue lösbar einklemmbar ist. Der Rastsitz läßt sich auf verschiedene Weise verwirklichen, regelmäßig wird man Rastsitznocken und entsprechende Rastsitzausnehmungen vorsehen. Hinzu kommt, daß das Gummi- oder Kunststoffutter aufgrund seiner Elastizität für die Verwirklichung einer Rastsitzverbindung besonders geeignet ist. Im übrigen ist das Gummi- oder Kunststoffutter ca. 2 mm bis 3 mm dick, wobei als Kunststoff beispielsweise Polyuretan oder Polyvinylchlorid in Frage kommt.

Nach einer abgewandelten Ausführungsform der Erfindung ist vorgesehen, daß der Stoßdämpfer als mechanisch, pneumatisch oder hydraulisch arbeitende Zylinderkolbenanordnung ausgebildet ist, deren aus dem Zylinder vorkragende Kolbenstange eine gegen den Gabelträger arbeitende Spannbacke trägt. In diesem Fall wird mit Hilfe eines Stoßdämpfers also ein lösbarer Klemmsitz zwischen Halteklause und Gabelträger und folglich ein strammer, bewegungsfreier Sitz verwirklicht. Aufgrund der Nachgiebigkeit des Stoßdämfers steht dennoch im Bedarfsfall jenes Bewegungsspiel zur Verfügung, welches zum Verschieben der Traggabel auf dem Gabelträger erforderlich ist. Als mechanischer Stoßdämpfer kommt beispielsweise ein Reibungsdämpfer mit lediglich einer Druckstufe in Frage, jedoch sind auch Ein-oder Zweirohrdämpfer denkbar. Jedenfalls erfüllt nach Lehre der Erfindung ein solcher Stoßdämpfer zugleich die Funktion einer Spannvorrichtung. In besonders einfacher Ausführungsform gelingt das dann, wenn der Stoßdämpfer als in der Halteklaue geführter und von einer Druckfeder beaufschlagter Spannbolzen mit Spannbacke für den Gabelträger ausgebildet ist. Außerdem kann der Stoßdämpfer mit einer Rückstellvorrichtung ausgerüstet sein, z. B. im letzteren Fall einen an dem freien Spannbolzenende schwenkbar gelagerten Rückstellhebel aufweisen, so daß bei Betätigung des Rückstellhebels die Spannbacke gelöst und folglich die betreffende Halteklaue zum Verschieben der Traggabel auf dem Gabelträger freigegeben wird.

Die durch die Erfindung erreichten Vorteile sind im wesentlichen darin zu sehen, daß eine Traggabel für insbesondere Hubstapler der eingangs beschriebenen Art verwirklicht wird, die sich durch optimalen Lärmschutz auszeichnet, weil die sonst störenden Klappererscheinungen zwischen der Traggabel bzw. ihren Halteklauen und insbesondere ihrer unteren Halteklaue gegen den Gabelträger unterbunden werden. Das gelingt entweder durch die Auskleidung mit einem Gummi- oder Kunststoffutter oder durch den Einsatz eines Stoßdämpfers mit Spannbacke, der also für ein gleichsam nachgiebiges Festspannen der Halteklauen auf dem Gabelträger sorgt, so daß jenes die Klappererscheinungen erzeugende Bewegungsspiel nach erfolgter Montage der Traggabel eliminiert wird, jedoch für die Montage und das Einstellen der Traggabel auf dem Geräteträger stets zur Verfügung steht. Im ganzen wird nach Lehre der Erfindung in verhältnismäßig einfacher und funktionsgerechter Weise Lärmschutz erreicht.

Im folgenden wird die Erfindung anhand einer lediglich ein Ausführungsbeispiel darstellenden Zeichnung näher erläutert; es zeigen:
Fig. 1 eine erfindungsgemäße Traggabel auf einem angedeuteten Gabelträger, wobei die untere Halteklaue einen Stoßdämpfer aufweist,
Fig. 2 einen vergrößerten Ausschnitt aus dem Gegenstand nach Fig. 1 mit einem als Kunststoffutter ausgebildeten Stoßdämpfer als auswechselbares Bauteil in Seitenansicht,
Fig. 3 den Gegenstand nach Fig. 2 in Ansicht von oben,
Fig. 4 den Gegenstand nach Fig. 1 mit einem mechanischen Stoßdämpfer und
Fig. 5 den Gegenstand nach Fig. 4 in Ansicht von oben.

In den Figuren ist eine Traggabel für insbesondere Hubstapler dargestellt, und zwar mit Gabelschaft 1 und Gabelzinken 2, wobei der Gabelschaft 1 eine obere und eine untere Halteklaue 3a, 3b mit sich gegenüberliegenden Nuten 4 zum Über- und Untergreifen eines angedeuteten Gabelträgers 5 aufweist. Die obere und/oder untere Halteklaue 3a bzw. 3b weist einen gegen den Gabelträger 5 wirksamen Stoßdämpfer 6 auf. Nach dem Ausführungsbeispiel ist lediglich die untere Halteklaue 3b mit einem solchen Stoßdämpfer 6 ausgerüstet.

Nach einer Ausführungsform ist der Stoßdämpfer als Gummi- oder Kunststoffutter 6a ausgebildet und mit diesem Gummi- oder Kunststoffutter 6a die Nut 4 der unteren Halteklaue 3b ausgekleidet. Das Gummi- oder Kunststoffutter 6a ist als ein U-förmiges Bauteil mit einer der Nut 4 der Halteklaue 3b entsprechenden Einschubnut 7 für den Gabelträger 5 ausgebildet, wobei der dem Gabelschaft 1 zugewandte U-Schenkel 8 hochgezogen ist und beidseitig den Gabelschaft 1 übergreifende Abwinklungen 9 aufweist. Grundsätzlich besteht die Möglichkeit, das Gummi- oder Kunststoffutter 6a als Bauteil adhäsiv mit der betreffenden Halteklaue 3b zu verbinden, z. B. in ihre Nut 4 einzukleben. Dargestellt und bevorzugt wird jedoch eine Ausführungsform, wonach das Gummi- oder Kunststoffutter 6a als auswechselbares Bauteil mittels Rastsitz in die Nut 4 der Halteklaue 3b lösbar einklemmbar ist. Das Gummi- oder Kunststoffutter 6a ist ca. 2 mm bis 3 mm dick.

Nach einer abgewandelten Ausführungsform der Erfindung ist der Stoßdämpfer als in der Halteklaue 3b geführter und von einer Druckfeder 10 beaufschlagter Spannbolzen 13 mit einer gegen den Gabelträger 5 arbeitenden Spannbacke 11 ausgebildet, wobei der Spannbolzen 13 an seinem freien Ende einen schwenkbar gelagerten Rückstellhebel 12 aufweist, um die Halteklaue 3b gegenüber dem Gabelträger 5 zum Verstellen der Traggabel freigeben zu können. - Nicht dargestellt sind die anderen Möglichkeiten, wonach der Stoßdämpfer 6 als mechanisch, pneumatisch oder hydraulisch arbeitende Zylinderkolbenanordnung ausgebildet ist, deren aus dem Zylinder vorkragende Kolbenstange ebenfalls eine gegen den Gabelträger arbeitende Spannbacke trägt.

Selbverständlich ist es auch möglich, daß der Stoßdämpfer selbst als eine Lärmdämmzwischenschicht ausgebildet ist, mit deren Dämmstoff zumindest die Nut 4 der unteren Halteklaue 3b ausgebildet ist, wobei dieser Dämmstoff auch aus einem anderen Werkstoff als Gummi oder Kunststoff bestehen kann, z. B. aus einem Werkstoff, aus dem Bremsbacken bestehen. Folglich kommen für die Nut 4 auch andere Futter 6a als Gummi- oder Kunststoffutter in Frage, wenn nur Lärmdämmung erreicht wird.

## Patentansprüche

1. Traggabel für insbesondere Hubstapler, mit Gabelschaft (1) und Gabelzinken (2), wobei der Gabelschaft eine obere und eine untere Halteklaue (3a, 3b) mit sich gegenüberliegenden Nuten (4) zum Über- und Untergreifen eines Gabelträgers (5) aufweist, dadurch gekennzeichnet, daß die obere und/oder untere Halteklaue (3a bzw. 3b) einen gegen den Gabelträger (5) wirksamen Stoßdämpfer (6) aufweist.

2. Traggabel nach Anspruch 1, dadurch gekennzeichnet, daß der Stoßdämpfer als Gummi- oder Kunststoffutter (6a) ausgebildet und mit diesem Gummi- oder Kunststoffutter (6a) zumindest die Nut (4) der unteren Halteklaue (3b) ausgekleidet ist.

3. Traggabel nach Anspruch 1 oder 2, dadurch gekennzeichnet, daß das Gummi- oder Kunststoffutter (6a) in zumindest die Nut (4) der urteren Halteklaue (3b) einvulkanisiert oder als Kunststoffbeschichtung aufgespritzt ist.

4. Traggabel nach Anspruch 1 oder 2, dadurch gekennzeichnet, daß das Gummi- oder Kunststoffutter (6a) als ein U-förmiges Bauteil mit einer der Nut (4) der Halteklaue (3b) entsprechenden Einschubnut (7) für den Gabelträger (5) ausgebildet ist, wobei der dem Gabelschaft (1) zugewandte U-Schenkel (8) hochgezogen ist und beidseitig den Gabelschaft (1) übergreifende Abwinklungen (9) aufweist.

5. Traggabel nach einem der Ansprüche 1, 2 oder 4, dadurch gekennzeichnet, daß das Gummi-oder Kunststoffutter (6a) als Bauteil adhäsiv mit der betreffenden Halteklaue (3b) verbunden, z. B. in ihre Nut (4) eingeklebt ist.

6. Traggabel nach einem der Ansprüche 1, 2 oder 4, dadurch gekennzeichnet, daß das Gummi-oder Kunststoffutter (6a) als Bauteil mittels Rastsitz in die Nut (4) der Halteklaue (3b) lösbar einklemmbar ist.

7. Traggabel nach einem der Ansprüche 1 bis 6, dadurch gekennzeichnet, daß das Gummi- oder Kunststoffutter (6a) ca. 2 mm bis 3 mm dick ist.

8. Traggabel nach Anspruch 1, dadurch gekennzeichnet, daß der Stoßdämpfer (6) als mechanisch, pneumatisch oder hydraulisch arbeitende Zylinderkolbenanordnung ausgebildet ist, deren aus dem Zylinder vorkragende Kolbenstange eine gegen den Gabelträger (5) arbeitende Spannbacke (11) trägt.

9. Traggabel nach Anspruch 1, dadurch gekennzeichnet, daß der Stoßdämpfer als in der Halteklaue (3b) geführter und von einer Druckfeder (10) beaufschlagter Spannbolzen (13) mit Spannbacke (11) für den Gabelträger (5) ausgebildet ist.

10. Traggabel nach einem der Ansprüche 1, 8 oder 9, dadurch gekennzeichnet, daß der Stoßdämpfer (6) mit einer Rückstellvorrichtung ausgerüstet ist, z. B. einen an dem freien Spannbolzenende schwenkbar gelagerten Rückstellhebel (12) aufweist.

## Claims

1. A lifting form, particularly for a stacker truck, with forked shaft (1) and forked prong (2), in which the forked shaft possesses an upper and a lower holding claw (3a, 3b) with opposite grooves (4) to grip a fork support (5) above and below, characterised in that the upper and/or lower holding claw (3a and 3b) possesses a shock-absorber (6) acting against tbe fork support (5).

2. A lifting fork according to Claim 1, characterised in that the shock-absorber is constructed as a rubber or plastics lining (6a) and at least groove (4) of the lower holding claw (3b) is cladded by this rubber or plastics lining (6a).

3. A lifting fork according to Claim 1 or 2, characterised in that the rubber or plastics lining (6a), at least in groove (4) of the lower holding jaw (3b) is vulcanised in position or sprayed on as a plastics coating.

4. A lifting fork according to Claim 1 or 2, cbaracterised in that the rubber or plastics lining (6a) is formed as a U-shaped component with a push-fit groove (7) for the fork support (5) corresponding to groove (4) of bolding claw (3b), the U-limb (8) facing the forked shaft (1) being vertically extended and possessing turned-in ends (9) gripping forked shaft (1) on both sides.

5. A lifting fork according to one of Claims 1, 2 or 4, characterised in that the rubber or plastics lining (6a), as a component, is attached to the corresponding holding claw (3b) by adhesive, e.g., is cemented into its groove (4).

6. A lifting fork according to one of Claims 1, 2 or 4, characterised in that the rubber or plastics lining (6a), as a component, can be squeezed by a notched seating into the groove (4) of the holding claw (3b) so that it is detachable.

7. A lifting fork according to one of Claims 1 to 6, characterised in that the rubber or plastics lining (6a) is about 2 to 3 mm thick.

8. A lifting fork according to Claim 1, characterized in that the shock-absorber (6) is a mechanically, pneumatically or hydraulically operable piston and cylinder device, the piston rod of which projects from the cylinder and carries a clamping jaw (11) acting against the fork support (5).

9. A lifting fork according to Claim 1, characterised in that the shock-absorber is formed as a clamping stud (13) supported in the holding claw (3b) and loaded by a compression spring (10) with a clamping jaw (11) for fork support (5).

10. A lifting fork according to one of Claims 1, 8 or 9, characterised in that shock-absorber (6) is provided with a retraction device, e.g., possesses a retraction lever (12) mounted on a swivel at the free end of the clamping stud.

## Revendications

1. Fourche de support destinée en particulier à des chariots gerbeurs, comportant une monture (1) de fourche et des dents (2) de fourche, la monture de fourche présentant une griffe de retenue supérieure et une griffe de retenue inférieure comportant des gorges (4) situées à l'opposé l'une se l'autre pour saisir par dessus et par dessous un support (5) de fourche, caractérisé par le fait que la griffe de retenue supérieure et/ou la griffe de retenue inférieure (3a respectivement 3b) présente un amortisseur (6) agissant sur le support (5) de fourche.

2. Fourche de support selon la revendication 1, caractérisée par le fait que l'amortisseur est constitué par une garniture (6a) de caoutchouc ou de matière plastique et qu'au moins la gorge (4) de la griffe de retenue (3b) inférieure est revêtue de cette garniture (6a) de caoutchouc ou de matière plastique.

3. Fourche de support selon la revendication 1 ou 2, caractérisée par le fait que la garniture (6a) de caoutchouc ou de matière plastique est vulcanisée directement au moins sur la gorge (4) de la griffe de retenue (3b) inférieure ou est injectée en tant qu'application d'un revêtement de matière plastique.

4. Fourche de support selon la revendication 1 ou 2 caractérisée par le fait que la garniture (6a) se caoutchouc ou de matrère plastique est constrtuée par une pièce de construction en forme de U comportant une gorge d'enfilage (7) destinée au support (5) de fourche, corresponsant à la gorge (4) de la griffe de retenue (3b), la branche (8) de l'U située du côte de la monture (1) de fourche s'étend vers le haut et présente des rebords (9) enveloppant la monture (1) de fourche ses deux côtés.

5. Fourche de support selon une des revendication 1, ou 4, caractérisé par le fait que la garniture (6a) de caoutchouc ou de matière palstique est reliée se façon adhésive à la griffe de retenue (3b) concernée, par exemple en étant collée dans sa gorge (4).

6. Fourche de support selon une des revendications 1, 2 ou 4, caractérisée par le fait que la garniture (6a) de caoutchouc ou se matiere plastique peut être fixée de façon démontable en tant que pièce de construction dans la gorge (4) se la griffe de retenue (3b) au moyen d'un encliquetage.

7. Fourche de support selon une des revendications 1 à 6, caractérisée par le fait que la garniture (6a) de caoutchouc ou de matière plastique a une épaisseur d'environ 2 à 3 mm.

8. Fourche de support selon la revendication 1, caractérisée par le fait que l'amortisseur (6) est constitué par un dispositif à cylindre et piston travaillant mécaniquement, pneumatiquement ou hydrauliquement dont la tige de piston dépassant du cylindre porte une mâchoire de fixation (11) travaillant contre le support (5) de fourche.

9. Fourche de support selon la revendication 1, caractérisée par le fait que l'amortisseur est constitué par un boulon de fixation (13) passant sans la griffe de retenue (3b) et placé sous l'effet d'un ressort se compression (10), comportant une mâchoirs de fixation (11), destinée au support de fourchs (5).

10. Fourche de support selon une des revendications 1, 8 ou 9, caractérisée par le fait que l'amortisseur (6) est equipé d'un dispositif de rappel, par exemple il présente un levier (12) de rappel installé de façon pivotante à l'extrémité libre du boulon de fixation.
